# EUROPÄISCHE PATENTSCHRIFT

(11) **EP 0 195 964 B1**
(45) Veröffentlichungstag und Bekanntmachung des Hinweises auf die Patenterteilung: **05.06.1991**
(21) Anmeldenummer: 86102982.5
(22) Anmeldetag: 06.03.1986
(51) Int. Cl.: B65H 16/06

(54) **Tragelement zum Aufhängen von Folienrollen**
Support for rolls of foil
Support pour rouleaux de matériau en feuille

(30) Priorität: 27.03.1985 DE 8509152 U
(43) Veröffentlichungstag der Anmeldung: 01.10.1986
(73) Patentinhaber: VEREINIGTE ALUMINIUM-WERKE AKTIENGESELLSCHAFT, D-53117 Bonn (DE)
(72) Erfinder: Herfort, Winfried, D-4053 Jüchen 7 (DE)
(74) Vertreter: Müller-Wolff, Thomas, Dipl.-Ing.

(56) Entgegenhaltungen:
- DE-A- 2 817 614
- US-A- 4 030 679

## Beschreibung

Die Neuerung betrifft Tragelemente zum Aufhängen von Folienrollen, insbesondere von Aluminiumfolienrollen, die auf einer seitlich überstehenden Wickelhülse transportiert und gelagert werden.

Aluminiumfolien mit Nenndicken zwischen 6 und 20 µm sind gegenüber äußeren Stoß- und Druckbelastungen besonders empfindlich und werden daher auf seitlich überstehenden Wickelhülsen transportiert und gelagert. Beim Krantransport werden die seitlich überstehenden Wickelhülsen erfaßt und auf spezielle Unterlagen z.B. Holzklötze abgelegt oder nach Einführen der Abwickelrolle der Verarbeitungsmaschine direkt der Maschine zugeführt.

Aufgabe der vorliegenden Neuerung ist es, den Transport und die Lagerung von Folienrollen der eingangs genannten Art zu erleichtern und insbesondere die Beschädigung von Folienrollen zu unterbinden.

Die Lösung der Aufgabe geschieht neuerungsgemäß durch die in den Schutzansprüchen angegebenen Merkmale. Es hat sich gezeigt, daß die Tragelemente zu einer Verpackung mit sehr geringem Tatragewicht verwendet werden können, so daß Packstücke entstehen, die sehr fracht- und lagerfreundlich sind. Man kann die Tragelemente z.B. auf Flachpaletten oder Euro-Pool-Paletten der Größe 800 x 1200 mm aufsetzen und ggf. mit einem Deckel versehen. Dann bietet sich die Möglichkeit des Übereinanderstapelns und einer Stahlbandumreifung in Längs- und Querrichtung.

Im folgenden wird die Neuerung anhand eines Ausführungsbeispieles näher erläutert. Es zeigen:
- Fig. 1 =: Frontansicht des Tragelements
- Fig. 2 =: Seitenansicht des Tragelements
- Fig. 3 =: Frontansicht mit eingelegter Folienrolle
- Fig. 4 =: Querschnitt durch eine auf Tragelementen aufgesetzte Folienrolle

In Fig. 1 ist ein Tragelement 1 mit einem U-förmigen Ausschnitt 2 dargestellt. Aus der Seitenansicht in Fig. 2 ist erkennbar, daß der untere Rand des U-förmigen Ausschnittes 3 unterhalb der Mittelachse des Tragelementes 1 liegt. Dadurch ist sichergestellt, daß die Folienrolle 4, wie aus Fig. 3 ersichtlich, zentral im Tragelement 1 angeordnet ist und von allen Seitenkanten gleich weit entfernt ist.

In Fig. 4 ist die Wickelhülse 5 mit einer Folienrolle 6 auf den Tragelementen 7, 8 gelagert. Durch die Oberflächendichte des expandierten Polysterols ist die Auflagefläche 9, 10 so fest, daß auch Folienrollen mit einem Gewicht von mehr als 300 kg ohne Beschädigung transportiert und gelagert werden können.

Der Korndurchmesser des expandierten Polysterols ist < 1 mm.

Das Raumgewicht des Polysterols liegt zwischen 80 und 100 kg pro m³.

Die Kornstruktur an der Oberfläche des Tragelements ist zu einer glatten Fläche aufgelöst.

## Patentansprüche

1. Einen Ausschnitt (2) zur Aufnahme der Wickelhülse (5) aufweisendes Tragelement (1;7,8) zum Aufhängen von Folienrollen (4;6), die auf einer seitlich überstehenden Wickelhülse (5) transportiert und gelagert werden, dadurch gekennzeichnet, daß das Tragelement (1;7,8) aus expandiertem Polysterol mit einem Schäumgewicht von 80 bis 85 g pro Liter besteht.

2. Tragelement nach Anspruch 1, dadurch gekennzeichnet, daß der Ausschnitt (2) U-förmig ist.

3. Tragelement nach einem der vorhergehenden Ansprüche, dadurch gekennzeichnet, daß der Korndurchmesser des expandierten Polysterols < 1 mm ist.

4. Tragelement nach einem der vorhergehenden Ansprüche, dadurch gekennzeichnet, daß das Raumgewicht des Polysterols zwischen 80 und 100 kg pro m³ liegt.

5. Tragelement nach einem der vorhergehenden Ansprüche, dadurch gekennzeichnet, daß die Kornstruktur an der Oberfläche des Tragelements (1;7,8) zu einer glatten Fläche aufgelöst ist.

## Claims

1. Support element (1, 7, 8) with a recess (2) for accommodating the winding tube (5) for hanging up rolls of foil (4, 6) which are transported and stored on a laterally projecting winding tube (5), characterised in that the support element (1, 7, 8) is made of expanded polystyrene having an expanded weight of 80 to 85 g per litre.

2. Support element according to claim 1, characterised in that the recess (2) is U-shaped.

3. Support element according to one of the preceding claims, characterised in that the grain diameter of the expanded polystyrene is < 1 mm.

4. Support element according to one of the preceding claims, characterised in that the weight of unit volume of the polystyrene is between 80 and 100 kg per m³.

5. Support element according to one of the preceding claims, characterised in that the grain structure at the surface of the support element (1, 7, 8) is dissolved to form a smooth surface.

## Revendications

1. Support (1, 7, 8) pour la suspension de rouleaux de feuillard (4, 6), qui sont transportés et stockés sur un mandrin d'enroulement (5) faisant saillie latéralement, ce support comportant une échancrure (2) pour recevoir le mandrin d'enroulement (5) étant caractérisé en ce que ledit support (1, 7, 8) se compose de polystyrène expansé ayant une densité spécifique de 80 à 85 g par litre.

2. Support selon la revendication 1, caractérisé en ce que l'échancrure (2) est en forme de U ·

3. Support selon une des revendications précédentes, caractérisé en ce que le diamètre de grains du polystyrène expansé est inférieur à 1 mm.

4. Support selon une des revendications précédentes, caractérisé en ce que la densité spécifique du polystyrène est comprise entre 80 et 100 kg/m³.

5. Support selon une des revendications précédentes, caractérisé en ce que la structure de grain sur la surface du support (1, 7, 8) est convertie sous forme d'une surface lisse.
